# EUROPÄISCHE PATENTSCHRIFT

(11) **EP 3 698 391 B1**
(45) Veröffentlichungstag und Bekanntmachung des Hinweises auf die Patenterteilung: **05.08.2026**
(21) Anmeldenummer: 18815522.0
(22) Anmeldetag: 20.11.2018
(51) Int. Cl.: H01H 33/662

(54) **SCHIRMELEMENT FÜR EINE VAKUUMSCHALTRÖHRE**
SHIELD ELEMENT FOR A VACUUM SWITCHING TUBE
ÉLÉMENT DE BLINDAGE POUR TUBE DE COMMUTATION

(30) Priorität: 11.12.2017 DE 102017222415
(43) Veröffentlichungstag der Anmeldung: 26.08.2020
(73) Patentinhaber: Siemens Aktiengesellschaft, 80333 München (DE)
(72) Erfinder: BARON, Lydia, 14624 Dallgow-Döberitz (DE); GRASKOWSKI, Frank, 16348 Wandlitz (DE); STIEHLER, Christian, 12049 Berlin (DE)
(74) Vertreter: Siemens Patent Attorneys
(86) Internationale Anmeldenummer: PCT/EP2018/081926
(87) Internationale Veröffentlichungsnummer: WO 2019/115177

(56) Entgegenhaltungen:
- EP-A1- 3 134 912
- EP-A2- 1 059 650
- EP-A2- 1 249 850
- DE-A1- 10 220 110
- DE-A1- 102009 007 474
- DE-A1- 102013 204 775
- DE-U1- 29 717 489

## Beschreibung

Die Erfindung bezieht sich auf eine Vakuumschaltröhre mit einem Schirmelement, ein Verfahren zum Herstellen eines solchen Schirmelementes und ein Verfahren zum Herstellen einer Vakuumschaltröhre mit einem solchen Schirmelement.

Aus dem Stand der Technik sind Schirmelements für Vakuumschaltröhren bekannt. Sie dienen der Feldsteuerung und verhindern, dass elektrisch isolierende Bereiche der Vakuumschaltröhre im Falle von Lichtbögen mit Metall bedampft werden. Im Zusammenhang mit dem Verschlusslöten einer Vakuumschaltröhre kann es, insbesondere beim Abkühlen nach dem Verschlusslöten im Vakuumofen, zu induzierten mechanischen Spannungen kommen, die zu Rissen in der Vakuumschaltröhre führen, insbesondere in elektrisch isolierenden Bereichen. Risse in der Vakuumschaltröhre können zu einem Zusammenbruch des Vakuums in der Vakuumschaltröhre und damit zu einem Verlust der Schaltfähigkeit führen.

Die EP1059650A2, die DE10220110A1 und DE102013204775A1 offenbaren eine Vakuumschaltkammer mit einem Deckel, der über ein Schirmelement mit einem Isolator verbunden ist und im Bereich dieser Verbindung eine Struktur aufweist.

Die DE102009007474A1, die EP1249850A2 und DE29717489U1 offenbaren eine Vakuumschaltkammer mit einem Deckel, der über ein Schirmelement mit einem Isolator verbunden ist und im Bereich dieser Verbindung keine Strukturen aufweist.

Aufgabe der Erfindung ist es, ein Schirmelement bereitzustellen, das die Nachteile aus dem Stand der Technik behebt und insbesondere die induzierten mechanischen Verspannungen im Umfeld des Verschlusslötens reduziert.

Gelöst wird diese Aufgabe durch die unabhängigen Ansprüche 1 5 und 6 und die von diesen abhängigen Ansprüchen.

Ein Ausführungsbeispiel bezieht sich auf eine Vakuumschaltröhre mit einem oder mehr Schirmelementen für die Anordnung zwischen einem elektrisch leitenden Wandelement und einem elektrisch isolierenden Wandelement der Vakuumschaltröhre, wobei das Schirmelement, einen Verbindungsbereich, einen Schirminnenbereich und einen Schirmaußenbereich aufweist, wobei der Schirmaußenbereich für eine Anordnung außerhalb und der Schirminnenbereich für eine Anordnung innerhalb der Vakuumschaltröhre ausgestaltet sind, der Verbindungsbereich eine erste Struktur und eine zweite Struktur aufweist, die das Entstehen von mechanischen Spannungen nach dem Verlöten der Vakuumschaltröhre verhindern, und dass, in einer Vakuumschaltröhre verbaut, die erste Struktur und die zweite Struktur derart aneinandergrenzen, dass die erste Struktur eine Stirnseite des elektrisch isolierenden Wandelements mit einem Schenkel, der auch Schenkel der zweiten Struktur ist, berührt ohne eine Innenseite des elektrisch isolierenden Wandelements und/oder die Kante zwischen der Innenseite und der Stirnseite zu berühren, und dass die zweite Struktur die Stirnseite des elektrisch isolierenden Wandelements berührt ohne eine Außenseite des elektrisch isolierenden Wandelements und/oder die Kante zwischen der Außenseite und der Stirnseite zu berühren, wobei die erste Struktur und/oder die zweite Struktur jeweils als U-förmiger Bogen mit einer Öffnung oder U-förmiger Kasten mit einer Öffnung ausgestaltet sind.

Insbesondere wird bevorzugt, dass der Außendurchmesser des Schirmelementes 200 mm übersteigt.

Auch wird bevorzugt, dass das Schirmelement in Vakuumschaltröhren für Mittelspannungsanwendungen und/oder Hochspannungsanwendungen einsetzbar ist, insbesondere in Vakuumschaltröhren für Spannungen über 140 kV, insbesondere Spannungen gleich oder über 145 kV.

Insbesondere wird weiter bevorzugt, dass die erste Struktur und die zweite Struktur derart angeordnet sind, dass die Öffnungen der U-förmigen Bögen oder Kästen in entgegengesetzte Richtungen weisen.

Insbesondere wird auch bevorzugt, dass die Öffnung der ersten Struktur parallel zu einer Mittelachse auf die Stirnseite gerichtet ist und die Öffnung der zweiten Struktur parallel zu einer Mittelachse von der Stirnseite (55) weg gerichtet ist. Auch wird insbesondere bevorzugt, dass der zweite U-förmige Bogen oder U-Förmige Kasten eine Breite aufweist, die kleiner ist als eine Wandstärke des elektrisch isolierenden Wandelementes

Ein Ausführungsbeispiel bezieht sich auf ein Verfahren zum Herstellen einer Vakuumschaltröhre nach einem der vorstehenden Ausführungen, wobei das Schirmelement aus einem Ausgangsblech durch Umformen erzeugt wird, dass es einen Schirminnenbereich, eine erste Struktur, eine zweite Struktur und einen Schirmaußenbereich aufweist, und dass nach dem Umformen das Schirmelement in einem radialen Schnitt eine Form aufweist, bei der der Schirmaußenbereich von einem äußeren Ende bis zur zweiten Struktur linear, insbesondere senkrecht zum Verlauf einer Mittelachse einer Vakuumschaltröhre, verläuft, die zweite Struktur U-förmig ausgebildet ist, die erste Struktur U-förmig ausgebildet, wobei sich die erste Struktur und die zweite Struktur einen Schenkel derart teilen, dass eine Öffnung der ersten Struktur in die entgegengesetzte Richtung einer Öffnung einer zweiten Struktur weist, ein weiterer Schenkel der ersten Struktur, der nicht der gemeinsame Schenkel der ersten Struktur und der zweiten Struktur ist, sich weiter erstreckt und in den gebogenen Schirminnenbereich übergeht.

Ein weiteres Ausführungsbeispiel bezieht sich auf ein Verfahren zum Herstellen einer Vakuumschaltröhre nach einem der vorstehenden Ausführungen, wobei Komponenten der Vakuumschaltröhre an den Verbindungsstellen mit einem Lotmaterial behandelt werden, wobei die Komponenten der Vakuumschaltröhre mindestens beinhalten:
- ein Kontaktsystem,
- Flansche,
- elektrische isolierende Wandelemente, mit einer Stirnseite,
- elektrische leitende Wandelemente, und
- ein Schirmelement,
wobei die Stirnseite des elektrisch isolierenden Wandelementes mit einer Metallisierung versehen ist und die Metallisierung mit Lotmaterial behandelt ist, die Komponenten derart gestapelt werden, dass die Komponenten in einem Vakuumofen in einem Verfahrensschritt verlötbar sind oder verlötet werden, wobei das Schirmelement derart zwischen dem elektrische isolierende Wandelement und dem elektrische leitende Wandelement angeordnet werden, dass ein verjüngter Bereich des elektrisch leitenden Wandelements in der Öffnung der zweiten Struktur angeordnet ist und an einem Boden der zweiten Struktur aufsitzt, aufliegt, und die der Öffnung gegenüberliegende Seite der zweiten Struktur vollständig auf der mit Lot behandelten Metallisierung der Stirnseite aufliegt und beim Verlöten einerseits das Lotmaterial zwischen die zu Verbindenden Komponenten fließt und andererseits aber beim Abkühlen keine oder reduzierte mechanische Verspannungen induziert werden, die ein Reißen von Komponenten, insbesondere von elektrisch isolierend Wandelementen, bewirken.

Die Erfindung wird im Rahmen von Ausführungsbeispielen anhand von Figuren erläutert.
- Figur 1:: Schematische Darstellung eines Ausschnittes einer Vakuumschaltröhre mit einem Schirmelement aus dem Stand der Technik;
- Figur 2:: Schematische Darstellung eines Ausschnittes einer Vakuumschaltröhre mit einem erfindungsgemäßen Schirmelement;
- Figur 3:: Radialer Schnitt durch ein erfindungsgemäßes Schirmelement;

Die Figur 1 zeigt schematisch einen Ausschnitt einer Vakuumschaltröhre 1 mit einem Schirmelement 10 aus dem Stand der Technik. Auf einer nicht bezeichneten Stirnseite eines elektrisch isolierenden Wandelementes 5 liegt ein Teil des Schirmelementes 10 auf. Auf dem Teil des Schirmelementes 10 liegt wiederum ein verjüngter Bereich 9 eines elektrisch leitenden Wandelementes 8 auf, wobei dort das Schirmelement 10, das elektrisch isolierende Wandelemente 5 und der verjüngte Bereich des elektrisch leitenden Wandelementes 8 miteinander verlötet sind. Bei großen Außendurchmessern des Schirmelementes 10 und des elektrisch isolierenden Wandelementes 5, insbesondere über 200 mm, werden im Zuge des Verschlusslötens mechanische Spannungen, insbesondere in das elektrisch isolierende Wandelement 5, induziert. Dies erfolgt insbesondere auf Grundlage der unterschiedlichen thermischen Ausdehnungskoeffizienten des elektrisch isolierenden Wandelementes 5 und des elektrisch leitenden Wandelementes 8. Die Figur zeigt als weitere Komponenten der Vakuumschaltröhre einen Kontaktstab 20 mit einem Kontaktkörper 25 und eine Mittelachse 30 des Kontaktstabs 20 und der Vakuumschaltröhre 1.

Die Figur 2 zeigt einen Ausschnitt einer Vakuumschaltröhre 1' mit einem erfindungsgemäßen Schirmelement 100, einem Kontaktstab 200 mit einem Kontaktkörper 250 und einer Mittelachse 300 der Vakuumschaltröhre 1' und des Kontaktstabes 200. Die Vakuumschaltröhre 1' weist weiter ein elektrisch isolierendes Wandelement 50 mit einer Stirnseite 55 und ein elektrisch leitendes Wandelement 80 mit einem verjüngten Bereich 90 auf.

Das Schirmelement 100 ist kreisförmig aufgebaut und weist vom Zentrum her einen Schirminnenbereich 105 auf, der an einen Verbindungsbereich 110 angrenzt und bei dem der Verbindungsbereich eine erste Struktur 115 und eine zweite Struktur 120 aufweist. An die zweite Struktur 120 schließt sich ein Schirmaußenbereich 126 an. Ein innenliegendes freies Ende des Schirminnenbereichs 105 ist hier eingerollt und bildet so ein feldoptimiertes Schirmelement 100.

In dem gezeigten Beispiel weist die erste Struktur und die zweite Struktur die Form eines U-förmigen Bogens auf. Die erste Struktur 115 und die zweite Struktur 120 teilen sich einen Schenkel. Die zweite Struktur 120 liegt mit einer, einer Öffnung der zweiten Struktur 120 gegenüberliegenen Seite an der Stirnseite 55 des elektrisch isolierenden Wandelements 50 auf und ist dort verlötet. Dadurch, dass die zweite Struktur eine Breite 125 aufweist, mit der sie auf der Stirnseite 55 aufliegt und die geringer ist als eine Wandstärke 51 des elektrisch isolierenden Wandelementes 50, ist der Eintrag von induzierten mechanischen Spannungen geringer. Durch die Öffnung der zweiten Struktur liegt am inneren Boden der zweiten Struktur 120 der verjüngte Bereich 90 des elektrisch leitenden Wandelements 80 auf, der dort verlötet ist. Insbesondere wenn das Schirmelement 100, das elektrisch isolierendes Wandelement 50 und das elektrisch leitendes Wandelement 80 alle drei aus unterschiedlichen Materialien aufgebaut sind, ist die Gefahr von Rissen durch induzierte mechanische Spannungen groß, insbesondere im elektrisch isolierenden Wandelement 50. Die erste Struktur 115 und die zweite Struktur 120 reduzieren den Eintrag von induzierten mechanischen Spannungen in das elektrisch isolierende Wandelement 50.

Die Figur 3 zeigt radialen einen Schnitt von der Mittelachse 300 aus nach außen durch ein Schirmelement 100. Das Schirmelement 100 weist von innen nach außen einen Schirminnenbereich 105 auf, dessen freies Ende hier eingerollt ist. An den Schirminnenbereich 105 schließt sich der Verbindungsbereich 110 an, der eine erste Struktur 115 und eine zweite Struktur 120 aufweist. Die erste Struktur 115 und die zweite Struktur 120 weisen einen gemeinsamen Schenkel auf. Die zweite Struktur hat eine Breite 125. An die zweite Struktur schließt sich ein Schirmaußenbereich 126 an. Der Schirmaußenbereich 126 dient insbesondere bei hohen Spannungen über 70 kV, insbesondere 72 kV und besonders bevorzugt über 140 kV, insbesondere 145 kV, der Feldabsteuerung im Außenbereich der Vakuumschaltröhre 1'.

### Bezugszeichenliste

- 1: Ausschnitt aus einer Vakuumschaltröhre;
- 1': Ausschnitt aus einer Vakuumschaltröhre;
- 5: elektrisch isolierendes Wandelement der Vakuumschaltröhre 1;
- 8: elektrisch leitendes Wandelement der Vakuumschaltröhre 1;
- 9: verjüngter Bereich des elektrisch leitenden Wandelements 8
- 10: Schirmelement der Vakuumschaltröhre 1;
- 20: Schaltkontakt der Vakuumschaltröhre 1;
- 25: Schaltkontaktkörper der Vakuumschaltröhre 1;
- 30: Mittelachse des Schaltkontaktes 20 und der Vakuumschaltröhre 1;
- 50: elektrisch isolierendes Wandelement der Vakuumschaltröhre 1';
- 51: Wandstärke des elektrisch isolierenden Wandelements 50 der Vakuumschaltröhre 1';
- 55: Stirnseite des elektrisch isolierenden Wandelements 50;
- 80: elektrisch leitendes Wandelement der Vakuumschaltröhre 1';
- 90: verjüngter Bereich des elektrisch leitenden Wandelements 80;
- 100: Schirmelement
- 105: Schirminnenbereich des Schirmelementes 100, der innerhalb der Vakuumschaltröhre 1' angeordnet ist;
- 110: Verbindungsbereich hier zwischen elektrisch leitendem Wandelement 80, Schirmelement 100 und elektrisch isolierendes Wandelement 50
- 115: erste Struktur, insbesondere erster U-förmiger Bogen im Schirmelement 100;
- 120: zweite Struktur, insbesondere zweiter U-förmiger Bogen im Schirmelement 100;
- 125: Breite des zweiten U-förmigen Bogens im Schirmelement 100;
- 126: Schirmaußenbereich, der aus der Vakuumschaltröhre 1' herausragt.
- 200: Schaltkontakt der Vakuumschaltröhre 1';
- 250: Schaltkontaktkörper der Vakuumschaltröhre 1';
- 300: Mittelachse des Schaltkontaktes 200 und der Vakuumschaltröhre 1';

## Patentansprüche

1. Vakuumschaltröhre (1') mit einem oder mehr Schirmelementen (100) für die Anordnung zwischen einem elektrisch leitenden Wandelement (80) und einem elektrisch isolierenden Wandelement (50) der Vakuumschaltröhre (1'), wobei
das Schirmelement (100) einen Verbindungsbereich (110), einen Schirminnenbereich (105) und einen Schirmaußenbereich (126) aufweist,
wobei der Schirmaußenbereich (126) für eine Anordnung außerhalb und der Schirminnenbereich (105) für eine Anordnung innerhalb der Vakuumschaltröhre (1') ausgestaltet sind,
der Verbindungsbereich (110) eine erste Struktur (115) und eine zweite Struktur (120) aufweist, die das Entstehen von mechanischen Spannungen nach dem Verlöten der Vakuumschaltröhre (1') verhindern, wobei
die erste Struktur (115) und die zweite Struktur (120) derart aneinandergrenzen, dass in einer Vakuumschaltröhre (1') verbaut, die erste Struktur (115) eine Stirnseite (55) des elektrisch isolierenden Wandelements (50) mit einem Schenkel, der auch Schenkel der zweiten Struktur (120) ist, berührt, ohne eine Innenseite des elektrisch isolierenden Wandelements (50) und/oder die Kante zwischen der Innenseite und der Stirnseite (55) zu berühren, und
dass die zweite Struktur (120) die Stirnseite (55) des elektrisch isolierenden Wandelements (50) berührt, ohne eine Außenseite des elektrisch isolierenden Wandelements (50) und/oder die Kante zwischen der Außenseite und der Stirnseite (55) zu berühren,
**dadurch gekennzeichnet, dass** die erste Struktur (115) und/oder die zweite Struktur (120) jeweils als U-förmiger Bogen mit einer Öffnung oder U-förmiger Kasten mit einer Öffnung ausgestaltet sind.

2. Vakuumschaltröhre (1') mit einem oder mehr Schirmelementen (100) nach Anspruch 1,
**dadurch gekennzeichnet, dass** die erste Struktur (115) und die zweite Struktur (120) derart angeordnet sind, dass die Öffnungen der U-förmigen Bögen (115, 120) oder Kästen in entgegengesetzte Richtungen weisen.

3. Vakuumschaltröhre (1') mit einem oder mehr Schirmelementen (100) nach Anspruch 2,
**dadurch gekennzeichnet, dass** die Öffnung der ersten Struktur (115) parallel zu einer Mittelachse (300) auf die Stirnseite (55) gerichtet ist und die Öffnung der zweiten Struktur (120) parallel zu einer Mittelachse (300) von der Stirnseite (55) weg gerichtet ist.

4. Vakuumschaltröhre (1') mit einem oder mehr Schirmelementen (100) nach Anspruch 3,
**dadurch gekennzeichnet, dass** der zweite U-förmige Bogen (120) oder zweite U-förmige Kasten eine Breite (125) aufweist, die kleiner ist als eine Wandstärke (51) des elektrisch isolierenden Wandelementes (50).

5. Verfahren zum Herstellen eines Vakuumschaltröhre (1')nach einem der Ansprüche 1 bis 4, ,
**dadurch gekennzeichnet, dass** das Schirmelement (100) aus einem Ausgangsblech durch Umformen derart erzeugt wird, dass es einen Schirminnenbereich (105), eine erste Struktur (115), eine zweite Struktur (120) und einen Schirmaußenbereich (126) aufweist, und
dass nach dem Umformen das Schirmelement (100) in einem radialen Schnitt eine Form aufweist, bei der der Schirmaußenbereich (126) von einem äußeren Ende bis zur zweiten Struktur (120) linear, insbesondere senkrecht zum Verlauf einer Mittelachse (300) Vakuumschaltröhre (1'), verläuft, die zweite Struktur (120) und die erste Struktur (115) U-förmig ausgebildet sind, wobei sich die erste Struktur (115) und die zweite Struktur (120) einen Schenkel derart teilen, dass eine Öffnung der ersten Struktur (115) in die entgegengesetzte Richtung einer Öffnung einer zweiten Struktur (120) weist, ein weiterer Schenkel der ersten Struktur (115), der nicht der gemeinsame Schenkel der ersten Struktur und der zweiten Struktur (120) ist, sich weiter erstreckt und in den gebogenen Schirminnenbereich (105) übergeht.

6. Verfahren zum Herstellen einer Vakuumschaltröhre (1') nach einem der Ansprüche 1 bis 4 , wobei Komponenten der Vakuumschaltröhre (1') an Verbindungsstellen mit einem Lotmaterial behandelt werden,
**dadurch gekennzeichnet, dass** die Komponenten der Vakuumschaltröhre (1') mindestens beinhalten:
- ein Kontaktsystem,
- Flansche,
- elektrische isolierende Wandelemente (50), mit einer Stirnseite (55),
- elektrisch leitende Wandelemente (80), und
- ein Schirmelement (100),
wobei die Stirnseite (55) des elektrisch isolierenden Wandelementes (50) mit einer Metallisierung versehen ist und die Metallisierung mit Lotmaterial behandelt ist,
die Komponenten derart gestapelt werden, dass die Komponenten in einem Vakuumofen in einem Verfahrensschritt verlötbar sind oder verlötet werden, wobei das Schirmelement (100) derart zwischen dem elektrisch isolierenden Wandelement (50) und dem elektrisch leitenden Wandelement angeordnet wird, dass ein verjüngter Bereich (90) des elektrisch leitenden Wandelements (80) in der Öffnung der zweiten Struktur (120) angeordnet ist und an einem Boden der zweiten Struktur (120) aufsitzt und die der Öffnung gegenüberliegende Seite der zweiten Struktur vollständig auf der mit Lot behandelten Metallisierung der Stirnseite aufliegt und beim Verlöten einerseits das Lotmaterial zwischen die zu verbindenden Komponenten fließt, andererseits aber beim Abkühlen keine oder reduzierte mechanischen Verspannungen induziert werden, die ein Reißen von Komponenten, insbesondere von elektrisch isolierend Wandelementen (50), bewirken.

## Claims

1. Vacuum interrupter (1') having one or a plurality of shield elements (100) for arrangement between an electrically conducting wall element (80) and an electrically insulating wall element (50) of the vacuum interrupter (1'), wherein
the shield element (100) has a connection region (110), a shield inner region (105) and a shield outer region (126),
wherein the shield outer region (126) is designed for arrangement outside and the shield inner region (105) is designed for arrangement inside the vacuum interrupter (1'),
the connection region (110) has a first structure (115) and a second structure (120) that prevent the occurrence of mechanical stresses after the vacuum interrupter (1') has been soldered, wherein
the first structure (115) and the second structure (120) adjoin one another in such a manner that, when fitted in a vacuum interrupter (1'), the first structure (115) contacts an end face (55) of the electrically insulating wall element (50) with a limb that is also a limb of the second structure (120), without contacting an inner side of the electrically insulating wall element (50) and/or the edge between the inner side and the end face (55), and
that the second structure (120) contacts the end face (55) of the electrically insulating wall element (50) without contacting an outer side of the electrically insulating wall element (50) and/or the edge between the outer side and the end face (55), **characterized in that**
the first structure (115) and/or the second structure (120) are each designed as a U-shaped bend having an opening or U-shaped box having an opening.

2. Vacuum interrupter (1') having one or a plurality of shield elements (100) according to Claim 1,
**characterized in that**
the first structure (115) and the second structure (120) are arranged in such a manner that the openings of the U-shaped bends (115, 120) or boxes face in opposite directions.

3. Vacuum interrupter (1') having one or a plurality of shield elements (100) according to Claim 2,
**characterized in that**
the opening of the first structure (115) is oriented, parallel to a central axis (300), toward the end face (55), and the opening of the second structure (120) is oriented, parallel to a central axis (300), away from the end face (55).

4. Vacuum interrupter (1') having one or a plurality of shield elements (100) according to Claim 3,
**characterized in that**
the second U-shaped bend (120) or second U-shaped box has a width (125) that is less than a wall thickness (51) of the electrically insulating wall element (50).

5. Method for producing a vacuum interrupter (1') according to one of Claims 1 to 4,
**characterized in that**
the shield element (100) is generated from an initial metal sheet by forming in such a manner that it has a shield inner region (105), a first structure (115), a second structure (120) and a shield outer region (126), and
that, following the forming process, the shield element (100) has a shape, in a radial section, in which the shield outer region (126) runs linearly from an outer end to the second structure (120), in particular perpendicularly in relation to the course of a central axis (300) of the vacuum interrupter (1'), the second structure (120) and the first structure (115) are U-shaped, wherein the first structure (115) and the second structure (120) share a limb in such a manner that an opening of the first structure (115) faces in the direction opposite to that of an opening of a second structure (120), another limb of the first structure (115), which is not the common limb of the first structure and the second structure (120), extends further and merges into the bent shield inner region (105).

6. Method for producing a vacuum interrupter (1') according to one of Claims 1 to 4, wherein components of the vacuum interrupter (1') are treated with a solder material at connection points,
**characterized in that**
the components of the vacuum interrupter (1') include at least:
- a contact system,
- flanges,
- electrical insulating wall elements (50), having an end side (55),
- electrically conducting wall elements (80), and
- a shield element (100),
wherein the end face (55) of the electrically insulating wall element (50) is provided with a metallization, and the metallization is treated with solder material,
the components are stacked in such a manner that the components can be soldered or are soldered in one method step in a vacuum furnace, wherein the shield element (100) is arranged between the electrically insulating wall element (50) and the electrically conductive wall element in such a manner that a tapered region (90) of the electrically conductive wall element (80) is arranged in the opening of the second structure (120) and rests on a base of the second structure (120), and the side of the second structure that is opposite the opening lies entirely on the solder-treated metallization of the end face, and, during soldering, on the one hand, the solder material flows between the components to be connected; however, on the other hand, during cooling, no mechanical stresses, or reduced mechanical stresses, are induced that cause components, in particular electrically insulating wall elements (50), to fracture.

## Revendications

1. Tube (1') de commutation à vide, comprenant un ou plusieurs éléments (100) de blindage à disposer entre un élément (80) de paroi conducteur de l'électricité et un élément (50) de paroi isolant électriquement du tube (1') de commutation à vide, dans lequel
l'élément (100) de blindage a une partie (110) de liaison, une partie (105) intérieure de blindage et une partie (126) extérieure de blindage,
dans lequel la partie (126) extérieure de blindage est conformée pour être disposée à l'extérieur et la partie (105) intérieure de blindage pour être disposée à l'intérieur du tube (1') de commutation à vide,
la partie (110) de liaison a une première structure (115) et une deuxième structure (120), qui empêchent la création de contraintes mécaniques après le soudage du tube (1') de commutation à vide, dans lequel
la première structure (115) et la deuxième structure (120) sont voisines l'une de l'autre, de manière à constituer un tube (1') de commutation à vide, la première structure (115) touche une face (55) frontale de l'élément (50) de paroi isolant électriquement par une branche, qui est également une branche de la deuxième structure (120), sans toucher une face intérieure de l'élément (50) de paroi isolant électriquement et/ou le bord entre la face intérieure et la face (55) frontale, et
en ce que la deuxième structure (120) touche la face (55) frontale de l'élément (50) de paroi isolant électriquement, sans toucher une face extérieure de l'élément (50) de paroi isolant électriquement et/ou le bord entre la face extérieure et la face (55) frontale,
**caractérisé en ce que**
la première structure (115) et/ou la deuxième structure (120) sont conformées chacune sous la forme d'un arc en forme de U ayant une ouverture ou d'un caisson en forme de U ayant une ouverture.

2. Tube (1') de commutation à vide ayant un ou plusieurs éléments (100) de blindage suivant la revendication 1,
**caractérisé en ce que**
la première structure (115) et la deuxième structure (120) sont disposées, de manière à ce que les ouvertures des arcs (115, 120) en forme de U ou des caissons soient tournées dans des sens contraires.

3. Tube (1') de commutation à vide ayant un ou plusieurs éléments (100) de blindage suivant la revendication 2,
**caractérisé en ce que**
l'ouverture de la première structure (115) est dirigée parallèlement à un axe (300) médian sur la face (55) frontale et l'ouverture de la deuxième structure (120) est dirigée parallèlement à un axe (300) médian en s'éloignant de la face (55) frontale.

4. Tube (1') de commutation à vide ayant un ou plusieurs éléments (100) de blindage suivant la revendication 3,
**caractérisé en ce que**
le deuxième axe (120) en forme de U ou le deuxième caisson en forme de U a une largeur (125), qui est plus petite qu'une épaisseur (51) de paroi de l'élément (50) de paroi isolant électriquement.

5. Procédé de fabrication d'un tube (1') de commutation à vide suivant l'une des revendications 1 à 4,
**caractérisé en ce que** l'
on produit l'élément (100) de blindage en une tôle de départ par déformation, de manière à avoir une partie (105) intérieure de blindage, une première structure (115), une deuxième structure (120) et une partie (126) extérieure de blindage, et
de manière à avoir, après la déformation de l'élément (100) de blindage, dans une coupe radiale, une forme dans laquelle la partie (126) extérieure de blindage s'étend d'une extrémité extérieure jusqu'à la deuxième structure (120) linéairement, en particulier perpendiculairement au tracé d'un axe (300) médian du tube (1') de commutation à vide, de manière à ce que la deuxième structure (120) et la première structure (115) soient en forme de U, dans lequel la première structure (115) et la deuxième structure (120) partagent une branche, de manière à ce qu'une ouverture de la première structure (115) soit tournée dans le sens contraire à une ouverture d'une deuxième structure (120), une autre branche de la première structure (115), qui n'est pas la branche principale de la première structure et de la deuxième structure (120), s'étend plus loin et se transforme en la partie (105) intérieure de blindage incurvée.

6. Procédé de fabrication d'un tube (1') de commutation à vide suivant l'une des revendications 1 à 4, dans lequel on traite des composants du tube (1') de commutation à vide en des points de liaison par un matériau de brasure,
**caractérisé en ce que**
les composants du tube (1') de commutation à vide comportent au moins :
- un système de contact,
- des brides,
- des éléments (50) de paroi isolants électriquement ayant une face (55) frontale,
- des éléments (80) de paroi conducteurs de l'électricité, et
- un élément (100) de blindage,
dans lequel la face (55) frontale de l'élément (50) de paroi isolant électriquement est pourvue d'une métallisation et la métallisation est traitée par du matériau de brasage,
les composants sont empilés, de manière à ce que les composants puissent être brasés ou soient brasés dans un stade de procédé dans un four sous vide, dans lequel l'élément (100) de blindage est disposé entre l'élément (50) de paroi isolant électriquement et l'élément de paroi conducteur de l'électricité, **en ce qu'**une partie (90) rétrécie de l'élément de paroi (80) conducteur de l'électricité est disposée dans l'ouverture de la deuxième structure (120) et repose sur un fond de la deuxième structure (120) et la face, opposée à l'ouverture, de la deuxième structure s'applique complètement à la métallisation, traitée par de la brasure, de la face frontale et, lors de la brasure, d'une part le matériau de brasure s'écoule entre les composants à relier, mais d'autre part au refroidissement, il n'est pas induit de contraintes mécaniques ou seulement une contrainte mécanique réduite, qui provoque une rupture de composants, en particulier d'éléments (50) de paroi isolants électriquement.
